# EUROPÄISCHE PATENTSCHRIFT

(11) **EP 0 739 803 B1**
(45) Veröffentlichungstag und Bekanntmachung des Hinweises auf die Patenterteilung: **26.05.1999**
(21) Anmeldenummer: 96106157.9
(22) Anmeldetag: 19.04.1996
(51) Int. Cl.: B61L 1/16

(54) **Verfahren zur automatischen Korrektur von Zählfehlern in Mehrabschnitts-Achszählanlagen**
Methods for automatic correcting counting errors in multi-section axle counter systems
Méthodes pour la correction automatique d'erreurs de comptage dans des systèmes de compteurs d'essieux à sections multiples

(30) Priorität: 28.04.1995 DE 19515694
(43) Veröffentlichungstag der Anmeldung: 30.10.1996
(73) Patentinhaber: ALCATEL, 75008 Paris (FR)
(72) Erfinder: Wülfrath, Jens, 04347 Leipzig (DE)
(74) Vertreter: Knecht, Ulrich Karl, Dipl.-Ing.

(56) Entgegenhaltungen:
- EP-A- 0 623 499
- DE-A- 2 652 233
- DE-A- 3 431 171
- DE-A- 4 233 546
- WÜLFRAHT ET AL.: "VERFAHREN ZUR KORRKTUR VON ACHSZÄHLKREISEN AUF BASIS DES MEHRABSCHNITTS-ACHSZÄHLERS" SIGNAL + DRAHT, Bd. 87, Nr. 5, Mai 1995, DE, Seiten 156-162, XP002049708

## Beschreibung

Die Erfindung betrifft ein Verfahren gemäß dem Oberbegriff des Patentanspruchs 1.

Ein solches Verfahren ist z.B. in "Signal + Draht 86 (1994) Heft 1/2, auf Seite 5 bis Seite 8 beschrieben. Die Korrektur von Zählfehlern ist dort von einem Vergleich der Zählergebnisse von in Fahrtrichtung aufeinanderfolgenden Zählpunkten abhängig. Tritt an einem von mehreren aufeinanderfolgenden Zählpunkten ein bleibender, gegenüber den Zählerständen der anderen Zählpunkte um 1 oder 2 erhöhter oder niedrigerer Zählerstand auf, so ist dies mit hoher Wahrscheinlichkeit auf eine Fehlzählung zurückzuführen und darf in vielen Fällen korrigiert werden. Entscheidend dafür, ob eine Korrektur durchgeführt werden darf und welche weiteren Bedingungen dazu erfüllt sein müssen, ist, z.B., das Auftreten bestimmter Muster von an jeweils drei aufeinanderfolgenden Zählpunkten gewonnenen Zählergebnissen.

Aus der DE-A1-26 52 233 ist eine UND-Gatter und Verzögerungsglieder umfassende Zusatzschaltung bekannt, die zur Korrektur von Zählfehlern in gleisabschnittsorientierten Achszähleinrichtungen einsetzbar ist. Diese Zusatzschaltung macht sich die Tatsache zunutze, daß jeder Achszählfehler irgendwann dazu führt, daß ein Zählpunkt nach Erreichen des Gleichstandes mit dem in Fahrtrichtung zurückliegenden Zählpunkt weitere übersählige" Impulse erhält. Diese Impulse werden durch die besondere Schaltungsanordnung der oder den Achszähleinrichtung(en) zugeführt, die ansonsten wegen ungleicher Zählerstände keine Freimeldung des Gleisabschnitts veranlassen würde(n). Eine Zugtrennung in einem Gleisabschnitt und ein Zuvielzählen" am Ende des folgenden wird jedoch in der gleichen Weise korrigiert" und bleibt deswegen unerkannt.

Neben Fehlzählungen können in Achszählanlagen auch Zählpunktansfälle auftreten und Betriebsbehinderungen verursachen.

Um derartige Betriebsbehinderungen zu vermeiden, ist in einer in der DE-OS 34 31 171 beschriebenen Gleisfreimeldeeinrichtung die Zusammenfassung der an einen defekten Zählpunkt angrenzenden Gleisabschnitte zu einem einzigen längeren Gleisabschnitt vorgesehen (siehe Seite 11, Zeilen 3 bis 8).

Es ist Aufgabe der Erfindung, ein alternatives Korrokturverfahren anzugeben, das eine Zählfehlerkorrektur bei abschnittsbezogen arbeitenden Achszählanlagen erlaubt und das auch im Falle von Zählpunktausfällen, die durch Zusammenlegung von Gleisabschnitten in ihrer Auswirkung gemildert werden, angewandt werden kann.

Diese Aufgabe wird durch die im Patentanspruch 1,2,3 oder 4 angegebenen Merkmale gelöst.

Mit den Korrekturverfahren nach der Erfindung kann der größte Teil der Zählfehler korrigiert werden, ohne daß dazu redundante Einrichtungen wie z.B. zusätzliche Achsdetektoren vorgehalten werden müssen.

Die einfache Dreiabschnittskorrektur gemäß dem Verfahren des Anspruchs 1, setzt zu ihrer Durchführung drei aufeinanderfolgende freie Gleisabschnitte voraus. Sie wird durch in den Ansprüchen 2,3 bzw.4 angegebene Weiterbildungen der Erfindung zu einer erweiterten Dreiabschnittskorrektur verbessert, bei der, wie dies Anspruch 2 ermöglicht, die Korrektur auch noch ausgeführt werden kann, wenn einer der drei Gleisabschnitte bereits von einem nachfolgenden Zug besetzt wurde und/oder wenn, wie in Anspruch 4 bzw. 3 vorausgesetzt, der letzte der drei Abschnitte noch nicht geräumt wurde.

Anhand von 2 Figuren sollen nun Ausführungsbeispiele der Korrekturverfahren nach der Erfindung beschrieben werden.
- Fig. 1: zeigt das Prinzip der Dreiabschnittskorrektur,
- Fig. 2: zeigt das Prinzip der erweiterten Dreiabschnittskorrektur bei Besetzung eines oder zweier der drei bei der Korrektur zusammenwirkenden Gleisabschnitte.

In Fig. 1a ist schematisch eine Eisenbahnstrecke S dargestellt, die durch mit Rechner ausgestattete Zählpunkte ZP1, ..., ZP4 in Gleisabschnitte unterteilt ist. Ein mehreren Gleisabschnitten zugeordneter, in der Figur nicht dargestellter Achszählrechner liest interne Speicher der Zählpunktrechner, die eine aktuelle Achszahl sowie die Durchgangsrichtung der zuletzt registierten Achse enthalten, in regelmäßigen Zeitabständen aus und verwaltet für jeden Gleisabschnitt einen Nettozähler A1, ..., A3, zu dessen Zählerstand er Änderungen der in den den Gleisabschnitt begrenzenden Zählpunkten gespeicherten Achszahlen, je nachdem, ob es sich um in den Abschnitt einlaufende oder aus diesem aus laufende Achsen handelt, mit positivem oder negativem Vorzeichen addiert. Ein bestimmter Soll-Zählerstand (z.B. der Zählerstand "0") ist Voraussetzung für eine Freimeldung des jeweiligen Gleisabschnitts.

In Fig. 1 ist dem von den Zählpunkten ZP1 und ZP2 begrenzten Gleisabschnitt der Nettozähler A1 zugeordnet, die Nettozähler A2 und A3 gehören zu den Gleisabschnitten, die durch die Zählpunkte ZP2 und ZP3 bzw. durch die Zählpunkte ZP3 und ZP4 begrenzt sind.

In Fig. 1a ist zudem ein Fehlerbild angegeben, das durch eine positive Fehlzählung von +d Achsen am Zählpunkt ZP3 entstanden ist. Durch diese Fehlzählung sind die Nettozähler A2 und A3 gegensinnig beeinflußt worden. Die am Zählpunkt ZP3 fälschlicherweise zusätzlich gezählten Achsen haben, in Fahrtrichtung R fahrend, im Nettozähler A2 zu einer negativen Abweichung -d vom Soll-Zählerstand (O) geführt, im Nettozähler A3 haben sie nach Räumung des zugeordneten Gleisabschnitts einen Überschuß von +d hinterlassen. Der Nettozähler A1 des zuerst befahrenen Gleisabschnitts blieb unbeeinflußt.

Eine Korrektur des Standes der Nettozähler ist in diesem Falle zulässig. Sie geht immer von dem Nettozähler aus, der nach Räumung des zugehörigen Gleisabschnitts einen gegenüber seinem Soll-Zählerstand niedrigeren Zählerstand aufweist. Eine solche negative Abweichung vom Soll-Zählerstand ist ein eindeutiges Kriterium für eine Fehlzählung, da andere betriebliche Ereignisse oder Störungen keine negativen Zählerstände verursachen können und beispielsweise ausgeschlossen werden darf, daß ein Zug während der Fahrt seine Achsenzahl erhöht. Nach Feststellung eines negativen Zählerstandes eines Nettozählers werden die Zählerstände der Nettozähler der Nachbarabschnitte geprüft. Der Nettozähler, der nach Räumung des zugehörigen Gleisabschnitts eine positive Abweichung von seinem Soll-Zählerstand aufweist, die im Betrag der negativen Abweichung des Nettozählers des Nachbarabschnitts entspricht, darf ebenfalls korrigiert werden, da diese mit an Sicherheit grenzender Wahrscheinlichkeit auch auf die Fehlzählung zurückzuführen ist. Eine Korrektur könnte hier nur dann fehl am Platz sein und zu einer gefährlichen Freimeldung führen, wenn mindestens ein weiterer Zählfehler an einem benachbarten Zählpunkt und gleichzeitig eine Zugtrennung vorliegen würden. Ein solcher Fall ist so unwahrscheinlich, daß er ausgeschlossen werden darf.

Ort der Fehlzählung ist immer derjenige Zählpunkt, an dem die Gleisabschnitte, deren Nettozähler eine gegensinnige Abweichung von ihren Soll-Zählerständen zeigen, aneinander grenzen. Die Korrektur erfolgt durch Hinzufügen des Fehlzählbetrages d zum Stand des die negative Abweichung vom Soll-Zählerstand zeigenden Nettozählers und durch Abzug des Fehlbetrages d vom Stand des die positive Abweichung vom Soll-Zählerstand zeigenden Nettozählers.

Fig. 1b zeigt die der Fig. 1a entsprechende Strecke S mit einer negativen Fehlzählung im Zählpunkt ZP2. Im Fehlerbild sind die Zählerstände der Nettozähler A1 und A2 durch zu wenig gezählte Achsen eines in Fahrtrichtung R fahrenden Zuges verändert. Den für die Zulässigkeit einer Korrektur zunächst maßgebenden negativen Zählerstand von -d weist der Nettozähler A2 auf, während der Nettozähler A1 einen betragsgleichen positiven Rest d und der Nettozähler A3 den unveränderten Soll-Zählerstand zeigen. Für die Korrektur gilt hier dasselbe wie für den im Zusammenhang mit Fig. 1a beschriebenen Fall.

Die beschriebene Dreiabschnittskorrektur entspricht bezüglich der Sicherheit der im eingangs genannten Zeitschriftenartikel beschriebenen "symmetrischen Viererkorrektur", benötigt jedoch nur drei freie Gleisabschnitte, um ausgeführt werden zu können.

Um bei noch weniger, zur Verfügung stehenden freien Gleisabschnitten Zählfehler korrigieren zu können, kann die Dreiabschnittskorrektur erweitert werden.

Fig. 2 zeigt schematisch drei Fälle, in denen nach Abprüfen zusätzlicher Bedingungen eine Zählfehlerkorrektur vorgenommen werden darf:
1. Die Dreiabschnittskorrektur nach erneuter Besetzung des in Fahrtrichtung zurückliegenen Gleisabschnitts.
2. Die Dreiabschnittskorrektur bei unvollständiger Räumung des in Fahrtrichtung vorausliegenden Gleisabschnitts und
3. Die Dreiabschnittskorrektur bei gleichzeitigem Vorliegen der beiden vorstehenden Fälle.

Um eine erweiterte Dreiabschnittskorrektur ausführen zu können, müssen das Freifahren jedes Gleisabschnitts und die Richtung des Achsdurchgangs, der zu diesem Freifahren geführt hat, nach erneuter Besetzung mindestens bis zum nächsten Frei fahren gespeichert werden. Dann kann der Achszählrechner die Korrektur vornehmen.

Zeigt, wie im Fehlerbild von Fig. 2, der Nettozähler A1 des in Fahrtrichtung zurückliegenden Nachbarabschnitts einen über seinem Soll-Zählerstand liegenden Stand Y, so wird geprüft, ob eine vorherige Freimeldung und deren Zustandekommen durch Auszählen von Achsen in Fahrtrichtung R gespeichert ist. Ist dies der Fall, so wird entsprechend dem im Zusammenhang mit Fig. 1a beschriebenen Verfahren korrigiert, da der Zählerstand Y auf eine Neubesetzung des Abschnitts über den Zählpunkt ZP1 zurückzuführen ist. Bei der Korrektur bleibt der Stand des Nettozählers A1 unverändert, der Nettozähler A2 bekommt den dem Zählfehler entsprechenden Fehlbetrag d zugeschlagen und der Nettozähler A3 erhält den Betrag d abgezogen.

Letzteres geschieht auch, wenn der dem Nettozähler A3 zugehörige Gleisabschnitt noch nicht vollständig geräumt wurde und der Nettozähler A3 einen positiven Zählerstand aufweist, der größer als der Zählfehler, also d+x ist. Nach der Korrektur zeigt der Nettozähler A3 den Zählerstand x.

Werden nach Ausfall von Zählpunkten die jeweils angrenzenden Gleisabschnitte zu virtuellen Gleisabschnitten zusammengefaßt, so werden die Inhalte der Nettozähler der Gleisabschnitte, die die neuen Teilabschnitte des virtuellen Gleisabschnitts bilden, in einen neuen, dem virtuellen Gleisabschnitt zugeordneten Nettozähler eingegeben. Der virtuelle Gleisabschnitt kann dann wie ein gewöhnlicher Gleisabschnitt behandelt werden.

## Patentansprüche

1. Verfahren zur Korrektur von Zählfehlern in Mehrabschnitts-Achszählanlagen, in denen mit Rechnersystemen ausgestattete Zählpunkte (ZP1, ..., ZP4), an denen Anzahl und Durchgangsrichtung passierender Achsen festgestellt und gespeichert werden, eine Strecke (S) in einzelne Gleisabschnitte unterteilen und in denen ein jeweils mehreren Gleisabschnitten zugeordneter Achszählrechner in kurzen Zeitabständen die von den Rechnern der Zählpunkte gespeicherten Zählergebnisse ausliest und für jeden zugeordneten Gleisabschnitt eine Bilanz der in den Gleisabschnitt eingefahrenen und aus diesem Gleisabschnitt ausgefahrenen Achsen erstellt und davon abhängig, den Gleisabschnitt frei- oder besetztmeldet und der an einem Zählpunkt auftretende Zählfehler mit Hilfe von an benachbarten und nächstbenachbarten Zählpunkten gewonnener Achsinformation feststellt und ggf. korrigiert,
**dadurch gekennzeichnet,** daß der Achszählrechner die Achszählbilanz jedes ihm zugeordneten Gleisabschnittes in einem diesem Gleisabschnitt zugeordneten Nettozähler (A1, ..., A3) speichert und regelmäßig aktualisiert, daß Abweichungen (d, -d) der Nettozählerstände von vorgegebenen, die Freimeldung des jeweils zugeordneten Gleisabschnittes bewirkenden Soll-Zählerständen nach Betrag und Vorzeichen erfaßt werden, daß eine negative Abweichung (-d) des Standes eines Nettozählers (A2) eines Gleisabschnittes von dem jeweils vorgegebenen Soll-Zählerstand korrigiert wird, wenn der Nettozähler (A3) eines von zwei zu beiden Seiten des Gleisabschnittes liegenden Nachbargleisabschnitten eine der negativen Abweichung im Betrag gleichgroße positive Abweichung vom Soll-Zählerstand und der Nettozähler (A1) des anderen Nachbargleisabschnittes keine Abweichung von seinem Soll-Zählerstand aufweist, und daß zusammen mit der Korrektur der negativen Abweichung auch eine Korrektur der im Betrag gleichgroßen positiven Abweichung des Nettozählers des Nachbargleisabschnittes erfolgt.

2. Verfahren zur Korrektur von Zählfehlern in Mehrabschnitts-Achszählanlagen, in denen mit Rechnersystemen ausgestattete Zählpunkte (ZP1, . . . , ZP4), an denen Anzahl und Durchgangsrichtung passierender Achsen festgestellt und gespeichert werden, eine Strecke (S) in einzelne Gleisabschnitte unterteilen und in denen ein jeweils mehreren Gleisabschnitten zugeordneter Acrszählrechner in kurzen Zeitabständen die von den Rechnern der Zählpunkte gespeicherten Zählergebnisse ausliest und für jeden zugeordneten Gleisabschnitt eine Bilanz der in den Gleisabschnitt eingefahrenen und aus diesem Gleisabschnitt ausgefahrenen Achsen erstellt und davon abhängig, den Gleisabschnitt frei- oder besetztmeldet und der an einem Zählpunkt auftretende Zählfehler mit Hilfe von an benachbarten und nächstbenachbarten Zählpunkten gewonnener Achsinformation feststellt und ggf. korrigiert,
**dadurch gekennzeichnet**, daß der Achszählrechner die Achszählbilanz jedes ihm zugeordneten Gleisabschnittes in einem diesem Gleisabschnitt zugeordneten Nettozähler (A1, . . . , A3) speichert und regelmäßig aktualisiert, daß Abweichungen (d, -d) der Nettozählerstände von vorgegebenen, die Freimeldung des jeweils zugeordneten Gleisabschnittes bewirkenden Soll-Zählerständen nach Betrag und Vorzeichen erfaßt werden, daß das Auftreten eines das Freisein eines Gleisabschnittes anzeigenden Nettozählerstandes zusammen mit der Richtung (R) des Achsdurchganges, der zu diesem Nettozählerstand geführt hat, für jeden Gleisabschnitt registiert und mindestens bis zum nächstmaligen Auftreten dieses Nettozählerstandes gespeichert wird, daß eine negative Abweichung (-d) des Standes eines Nettozählers (A2) eines Gleisabschnittes voll dem jeweils vorgegebenen Soll-Zählerstand korrigiert wird, wenn der Nettozähler (A3) eines von zwei zu beiden Seiten des Gleisabschnittes liegenden Nachbargleisabschnitten eine der negativen Abweichung im Betrag gleichgroße positive Abweichung vom Soll-Zählerstand aufweist, ein Auftreten eines dem Soll-Zählerstand entsprechenden Standes des Nettozählers des anderen Nachbargleisabshnittes gespeichert ist und die mitgespeichert Richtung (R) des Achsdurchganges von diesem anderen Nachbargleisabschnitt aus in Richtung desjenigen Gleisabschnittes weist, dessen Nettozählerstand die negative Abweichung von seinem Soll-Zählerstand zeigt, so daß die Korrektur auch bei besetztem anderen Nachbargleisabschnitt erfolgen kann, und daß zusammen mit der Korrektur der negativen Abweichung auch eine Korrektur der im Betrag gleichgroßen positiven Abweichung des Nettozählers (A3) des einen Nachbargleisabschnittes erfolgt.

3. Verfahren zur Korrektur von Zählfehlern in Mehrabschnitts-Achszählanlagen, in denen mit Rechnersystemen ausgestattete Zählpunkte (ZP1, . . . , ZP4), an denen Anzahl und Durchgangsrichtung passierender Achsen festgestellt und gespeichert werden, eine Strecke (S) in einzelne Gleisabschnitte unterteilen und in denen ein jeweils mehreren Gleisabschnitten zugeordneter Achszählrechner in kurzen Zeitabständen die von den Rechnern der Zählpunkte gespeicherten Zählergebnisse ausliest und für jeden zugeordneten Gleisabschnitt eine Bilanz der in den Gleisabschnitt eingefahrenen und aus diesem Gleisabschnitt ausgefahrenen Achsen erstellt und davon abhängig, den Gleisabschnitt frei- oder besetztmeldet und der an einem Zählpunkt auftretende Zählfehler mit Hilfe von an benachbarten und nächstbenachbarten Zählpunkten gewonnener Achsinformation feststellt und ggf. korrigiert,
**dadurch gekennzeichnet**, daß der Achszählrechner die Achszählbilanz jedes ihm zugeordneten Gleisabschnittes In ein diesem Gleisabschnitt zugeordneten Nettozähler (A1, . . . , A3) speichert und regelmäßig aktualisiert, daß Abweichungen (d, -d) der Nettozählerstände von vorgegebenen, die Freimeldung des jeweils zugeordneten Gleisabschnittes bewirkenden Soll-Zählerstandennach Betraf und Vorzeichen erfaßt werden, daß eine negative Abweichung (-d) des Standes eines Nettozählers (A2) eines Gleisabschnittes von dem jeweils vorgegebenen Soll-Zählerstand korrigiert wird, wenn der Nettozähler des in Fahrtrichtung benachbarten Gleisabschnittes eine in ihrem Betrag höhere positive Abweichung von seinem Soll-Zählerstand aufweist als die negative Abweichung beträgt und der Nettozähler (A1) des gegen die Fahrtrichtung benachbarten Gleisabschnittes keine Abweichung von seinem Soll-Zählerstand aufweist, und daß zusammen mit der Korrektur der negativen Abweichung auch eine Korrektur der im Betrag höheren positiven Abweichung des Nettozählers des Nachbargleisabschnittes erfolgt, wobei der Wert, um den die positive Abweichung korrigiert wird, der negativen Abweichung entspricht.

4. Verfahren zur Korrektur von Zählfehlern in Mehrabschnitts-Achszählanlagen, in denen mit Rechnersystemen ausgestattete Zählpunkte (ZP1, . . . , ZP4), an denen Anzahl und Durchgangsrichtung passierender Achsen festgestellt und gespeichert werden, eine Strecke (S) in einzelne Gleisabschnitte unterteilen und in denen ein jeweils mehreren Gleisabschnitten zugeordneter Achszählrechner in kurzen Zeitabständen die von den Rechnern der Zählpunkte gespeicherten Zählergebnisse ausliest und für jeden zugeordneten Gleisabschnitt eine Bilanz der in den Gleisabschnitt eingefahrenen und aus diesem Gleisabschnitt ausgefahrenen Achsen erstellt und davon abhängig, den Gleisabschnitt frei- oder besetztmeldet und der an einem Zählpunkt auftretende Zählfehler mit Hilfe von an benachbarten und nächstbenachbarten Zählpunkten gewonnener Achsinformation feststellt und ggf. korrigiert,
**dadurch gekennzeichnet**, daß der Achszählrechner die Achszählbilanz jedes ihm zugeordneten Gleisabschnittes in einem diesem Gleisabschnitt zugeordneten Nettozähler (A1, . . . , A3) speichert und regelmäßig aktualisiert, daß Abweichungen (d, -d) der Nettozählerstände von vorgegebenen, die Freimeldung des jeweils zugeordneten Gleisabschnittes bewirkenden Soll-Zählerständen nach Betrag und Vorzeichen erfaßt werden, daß das Auftreten eines das Freisein eines Gleisabschnittes anzeigenden Nettozählerstandes zusammen mit der Richtung (R) des Achsdurchganges, der zu diesem Nettozählerstand geführt hat, für jeden Gleisabschnitt registiert und mindestens bis zum nächstmaligen Auftreten dieses Nettozählerstandes gespeichert wird, daß eine negative Abweichung (-d) des Standes eines Nettozählers (A2) eines Gleisabschnittes von dem jeweils vorgegebenen Soll-Zählerstand korrigiert wird, wenn der dem in Fahrtrichtung benachbarten Gleisabschnitt zugeordnete Nettozähler (A3) eine der negativen Abweichung im Betrag höhere _{,} positive Abweichung vom Soll-Zählerstand aufweist, ein Auftreten eines dem Soll-Zählerstand entsprechenden Standes des dem gegen die Fahrtrichtung benachbarten Gleisabschnitt zugeordneten Nettozählers (A1) gespeichert ist und die mitgespeicherte Richtung (R) des Achsdurchganges von diesem Nachbargleisabschnitt aus in Richtung desjenigen Gleisabschnittes weist, dessen Nettozählerstand die negative Abweichung von seinem Soll-Zählerstand zeigt, und daß zusammen mit der Korrektur der negativen Abweichung auch eine Korrektur der im Betrag höheren positiven Abweichung des Nettozählers (A3) des einen Nachbargleisabschnittes erfolgt, wobei der Wert, um den die positive Abweichung korrigiert wird, der negativen Abweichung entspricht.

## Claims

1. Method of correcting miscounts in multi-section axle-counting facilities, in which counting points (ZP1, ..., ZP4) equipped with computer systems, at which the number and direction of passage of passing axles are determined and stored, divide a track (S) into individual track sections and in which an axle count computer associated in each case with a plurality of track sections at short intervals reads out the counts stored by the computers of the counting points and computes, for each associated track section, a balance of the axles having entered and left said track section and, depending thereon, indicates the track section as unoccupied or occupied, said axle count computer determining and, if necessary, correcting miscounts occurring at a counting point with the aid of axle information obtained at adjacent and next-to-adjacent counting points,
**characterized in** that the axle count computer stores and regularly updates the axle count balance of each track section associated with said computer in a net counter (A1, ..., A3) associated with said track section, that the magnitude and sign of deviations (d, -d) of the net counts from preset setpoint counts causing the respective associated track section to be indicated as unoccupied are determined, that a negative deviation (-d) of the count of a net counter (A2) of a track section from the respective preset setpoint count is corrected when the net counter (A3) of one of two adjacent track sections situated on either side of the track section shows a positive deviation from the setpoint count which is equal in magnitude to the negative deviation and the net counter (A1) of the other adjacent track section shows no deviation from its setpoint count, and that together with the correction of the negative deviation, a correction of the equal-magnitude positive deviation of the net counter of the adjacent track section is effected.

2. Method of correcting miscounts in multi-section axle-counting facilities, in which counting points (ZP1, ..., ZP4) equipped with computer systems, at which the number and direction of passage of passing axles are determined and stored, divide a track (S) into individual track sections and in which an axle count computer associated with in each case a plurality of track sections at short intervals reads out the counts stored by the computers of the counting points and computes, for each associated track section, a balance of the axles having entered and left said track section and, depending thereon, indicates the track section as unoccupied or occupied, said axle count computer determining and, if necessary, correcting miscounts occurring at a counting point with the aid of axle information obtained at adjacent and next-to-adjacent counting points,
**characterized in** that the axle count computer stores and regularly updates the axle count balance of each track section associated with said computer in a net counter (A1, ..., A3) associated with said track section, that the magnitude and sign of deviations (d, -d) of the net counts from preset setpoint counts causing the respective associated track section to be indicated as unoccupied are determined, that the occurrence of a net count indicating the unoccupied condition of a track section is registered for each track section together with the direction (R) of the axle passage which resulted in said net count, and is stored at least until the next occurrence of said net count, that a negative deviation (-d) of the count of a net counter (A2) of a track section from the respective preset setpoint count is corrected when the net counter (A3) of one of two adjacent track sections situated on either side of the track section shows a positive deviation from the setpoint count which is equal in magnitude to the negative deviation, an occurrence of a count of the net counter of the other adjacent track section corresponding to the setpoint count is stored and the simultaneously stored direction (R) of the axle passage points from said other adjacent track section towards the track section whose net count shows the negative deviation from its setpoint count, so that the correction may be effected even when the other adjacent track section is occupied, and that together with the correction of the negative deviation, a correction of the equal-magnitude positive deviation of the net counter (A3) of the one adjacent track section is also effected.

3. Method of correcting miscounts in multi-section axle-counting facilities, in which counting points (ZP1, ..., ZP4) equipped with computer systems, at which the number and direction of passage of passing axles are determined and stored, divide a track (S) into individual track sections and in which an axle count computer associated with in each case a plurality of track sections at short intervals reads out the counts stored by the computers of the counting points and computes, for each associated track section, a balance of the axles having entered and left said track section and, depending thereon, indicates the track section as unoccupied or occupied, said axle count computer determining and, if necessary, correcting miscounts occurring at a counting point with the aid of axle information obtained at adjacent and next-to-adjacent counting points,
**characterized in** that the axle count computer stores and regularly updates the axle count balance of each track section associated with said computer in a net counter (A1, ..., A3) associated with said track section, that the magnitude and sign of deviations (d, -d) of the net counts from preset setpoint counts causing the respective associated track section to be indicated as unoccupied are determined, that a negative deviation (-d) of the count of a net counter (A2) of a track section from the respective preset setpoint count is corrected when the net counter of the track section lying adjacent in the direction of travel shows a positive deviation from its setpoint count which is greater in magnitude than the negative deviation and the net counter (A1) of the track section lying adjacent counter to the direction of travel shows no deviation from its setpoint count, and that together with the correction of the negative deviation, a correction of the higher-magnitude positive deviation of the net counter of the adjacent track section is also effected, the value by which the positive deviation is corrected corresponding to the negative deviation.

4. Method of correcting miscounts in multi-section axle-counting facilities, in which counting points (ZP1, ..., ZP4) equipped with computer systems, at which the number and direction of passage of passing axles are determined and stored, divide a track (S) into individual track sections and in which an axle count computer associated with in each case a plurality of track sections at short intervals reads out the counts stored by the computers of the axle-counting points and computes, for each associated track section, a balance of the axles having entered and left the track section and, depending thereon, indicates the track section as unoccupied or occupied, said axle count computer determining and, if necessary, correcting miscounts occurring at a counting point with the aid of axle information obtained at adjacent and next-to-adjacent counting points,
**characterized in** that the axle count computer stores and regularly updates the axle count balance of each track section associated with said computer in a net counter (A1, ..., A3) associated with said track section, that the magnitude and sign of deviations (d, -d) of the net counts from preset setpoint counts causing the respective associated track section to be indicated as unoccupied are determined, that the occurrence of a net count indicating the unoccupied condition of a track section is registered for each track section together with the direction (R) of the axle passage which resulted in said net count, and is stored at least until the next occurrence of said net count, that a negative deviation (-d) of the count of a net counter (A2) of a track section from the respective preset setpoint count is corrected when the net counter (A3) associated with the track section lying adjacent in the direction of travel shows a positive deviation from the setpoint count which is higher in magnitude than the negative deviation, an occurrence of a count of the net counter (A1), which is associated with the track section lying adjacent counter to travel direction, corresponding to the setpoint count is stored and the simultaneously stored direction (R) of the axle passage points from said adjacent track section towards the track section whose net counter count shows the negative deviation from its setpoint count, and that together with the correction of the negative deviation, a correction of the higher-magnitude positive deviation of the net counter (A3) of the one adjacent track section is also effected, the value by which the positive deviation is corrected corresponding to the negative deviation.

## Revendications

1. Procédé de correction des erreurs de comptage pour des installations de comptage d'essieux à cantons multiples dans lesquels des points de comptage (PT1, ..., PT4) équipés de systèmes calculateurs, détectent et enregistrent le nombre et le sens de déplacement des essieux de passage sur une section de voie (S) partagée en plusieurs cantons, celle-ci étant équipée d'un calculateur qui, à courts intervalles, récupère les données enregistrées par les calculateurs reliés aux différents points de comptage, et établit un bilan du nombre d'essieux arrivés et sortis, pour chaque canton de voie dont il a la charge, en fonction des résultats il transmet le signal de blocage ou de déblocage de la section de voie correspondante et, à l'aide des informations d'essieux transmises par les points de comptage précédent et suivant, il détecte les éventuelles erreurs de comptage et au besoin les corrige,
**le procédé est caractérisé**
par le fait que le calculateur de comptage d'essieux enregistre et actualise régulièrement, le bilan de comptage des essieux, dans l'un des compteurs de valeur réelle (A1, ..., A3) attribué à chaque canton de voie dont il a la charge; que les dérives (d, -d) de la valeur du compteur de valeur réelle par rapport à la valeur de consigne, permettant de déterminer le déblocage du canton concerné, sont enregistrées en nombre et signe, qu'une dérive négative (-d) par rapport à la valeur de consigne, d'un compteur de valeur réelle (A2) attribué à un canton, sera corrigée si le compteur de valeur réelle (A3) de l'un des compteurs des cantons de voie voisins, situés de part et d'autre du point de comptage concerné de dérive négative, indique une dérive de même valeur par rapport à la valeur de consigne mais de signe positif, et que le compteur de valeur réellle (A1), de l'autre côté voisin du canton de voie, ne présente pas de dérive par rapport à la valeur de consigne; et qu'une correction est effectuée non seulement de la dérive négative, mais également de la dérive positive de même valeur absolue, sur le compteur de valeur réelle du canton de voie voisin.

2. Procédé de correction des erreurs de comptage pour des installations de comptage d'essieux à cantons multiples dans lesquels des points de comptage (PT1, ..., PT4) équipés de systèmes calculateurs, détectent et enregistrent le nombre et le sens de déplacement des essieux de passage sur une section de voie (S) partagée en plusieurs cantons, celle-ci étant équipée d'un calculateur qui, à courts intervalles, récupère les données enregistrées par les calculateurs reliés aux différents points de comptage, et établit un bilan du nombre d'essieux arrivés et sortis, pour chaque canton de voie dont il a la charge, en fonction des résultats il transmet le signal de blocage ou de déblocage de la section de voie correspondante et, à l'aide des informations d'essieux transmises par les points de comptage précédent et suivant, il détecte les éventuelles erreurs de comptage et au besoin les corrige,
**le procédé est caractérisé**
par le fait que le calculateur de comptage d'essieux enregistre et actualise régulièrement, le bilan de comptage des essieux, dans l'un des compteurs de valeur réelle (A1, ..., A3) attribué à chaque canton de voie dont il a la charge; que les dérives (d, -d) de la valeur du compteur de valeur réelle par rapport à la valeur de consigne, permettant de déterminer le déblocage du canton concerné, sont enregistrées en nombre et signe; que le système mémorise le statut de déblocage d'une section de voie accompagné de sa valeur réelle de comptage et du sens de passage (R) des essieux correspondants pour chaque canton de voie, et au moins jusqu'à la reproduction du même statut de déblocage; qu'une dérive négative (-d) par rapport à la valeur de consigne, d'un compteur de valeur réelle (A2) attribué à un canton, sera corrigée si le compteur de valeur réelle (A3) de l'un des compteurs des cantons de voie voisins, situés de part et d'autre du point de comptage concerné de dérive négative, indique une dérive de même valeur par rapport à la valeur de consigne mais de signe positif; dans le cas où la valeur de comptage réelle d'un canton voisin est identique à la valeur de consigne et que le sens de passage (R) de ce même canton, enregistré simultanément, indique la direction du canton actuel dont le compteur de valeur réelle indique une dérive négative par rapport à la valeur de consigne, le système libère tout de même la procédure de correction pour le canton bloqué; et par le fait qu'une correction est effectuée non seulement de la dérive négative, mais également de la dérive positive de même valeur absolue sur le compteur de valeur réelle (A3) du canton de voie voisin.

3. Procédé de correction des erreurs de comptage pour des installations de comptage d'essieux à cantons multiples dans lesquels des points de comptage (PT1, ..., PT4) équipés de systèmes calculateurs, détectent et enregistrent le nombre et le sens de déplacement des essieux de passage sur une section de voie (S) partagée en plusieurs cantons, celle-ci étant équipée d'un calculateur qui, à courts intervalles, récupère les données enregistrées par les calculateurs reliés aux différents points de comptage, et établit un bilan du nombre d'essieux arrivés et sortis, pour chaque canton de voie dont il a la charge, en fonction des résultats il transmet le signal de blocage ou de déblocage de la section de voie correspondante et, à l'aide des informations d'essieux transmises par les points de comptage précédent et suivant, il détecte les éventuelles erreurs de comptage et au besoin les corrige,
**le procédé est caractérisé**
par le fait que le calculateur de comptage d'essieux enregistre et actualise régulièrement, le bilan de comptage des essieux, dans l'un des compteurs de valeur réelle (A1, ..., A3) attribué à chaque canton de voie dont il a la charge, que les dérives (d, -d) de la valeur du compteur de valeur réelle par rapport à la valeur de consigne, permettant de déterminer le déblocage du canton concerné, sont enregistrées en nombre et signe; qu'une dérive négative (-d) par rapport à la valeur de consigne, d'un compteur de valeur réelle (A2) attribué à un canton, sera corrigée si le compteur de valeur réelle du canton suivant dans le sens de passage enregistre une dérive positive par rapport à la valeur de consigne plus importante que la valeur de dérive négative, et que le compteur de valeur réelle (A1) du compteur précédent, situé dans le sens inverse de passage, n'enregistre aucune dérive par rapport à la valeur de consigne; le système effectue, en plus de la correction de la dérive négative, une correction de la valeur positive plus importante du compteur de valeur réelle du canton voisin suivant, et dont la valeur de correction sera égale à la valeur absolue de la dérive négative.

4. Procédé de correction des erreurs de comptage pour des installations de comptage d'essieux à cantons multiples où des points de comptage (PT1, ..., PT4) équipés de systèmes calculateurs détectent et enregistrent le nombre et le sens de déplacement des essieux de passage sur une section de voie (S) partagée en plusieurs cantons, celle-ci étant équipée d'un calculateur qui, à courts intervalles, récupère les données enregistrées par les calculateurs reliés aux différents points de comptage, et établit un bilan du nombre d'essieux arrivés et sortis, pour chaque canton de voie dont il a la charge; en fonction des résultats il transmet le signal de blocage ou de déblocage de la section de voie correspondante et, à l'aide des informations d'essieux transmises par les points de comptage précédent et suivant, il détecte les éventuelles erreurs de comptage et au besoin les corrige,
**le procédé est caractérisé**
par le fait que le calculateur de comptage d'essieux enregistre et actualise régulièrement, le bilan de comptage des essieux, dans l'un des compteurs de valeur réelle (A1, ..., A3) attribué à chaque canton de voie dont il a la charge; que les dérives (d, -d) de la valeur du compteur de valeur réelle par rapport à la valeur de consigne, permettant de déterminer le déblocage du canton concerné, sont enregistrées en nombre et signe; que le système mémorise le statut de déblocage d'une section de voie accompagné de la valeur réelle de comptage et du sens de passage (R) des essieux correspondants pour chaque canton de voie, et au moins jusqu'à la reproduction du même statut de déblocage; qu'une dérive négative (-d) par rapport à la valeur de consigne, d'un compteur de valeur réelle (A2) attribué à un canton, sera corrigée si le compteur de valeur réelle (A3) de l'un des cantons de voie voisins dans le sens de déplacement des essieux, indique une dérive négative de plus grande valeur par rapport à la valeur de consigne de signe positif; et quand la valeur de consigne enregistrée est identique à la valeur de comptage réelle (A1) d'un canton voisin situé dans le sens opposé de passage, et que la direction (R) de déplacement enregistrée simultanément du canton voisin indique la direction du canton dont le compteur de valeur réelle indique une dérive négative par rapport à la valeur de consigne, et une correction est effectuée non seulement de la dérive négative, mais également de la dérive positive de valeur supérieure du compteur de valeur réelle (A3) de l'un des cantons de voie voisins; cette valeur de correction de la dérive positive est égale à la valeur de la dérive négative.
